# FASCICULE DE BREVET EUROPEEN

(11) **EP 0 740 767 B1**
(45) Date de publication et mention de la délivrance du brevet: **28.02.2001**
(21) Numéro de dépôt: 95902175.9
(22) Date de dépôt: 25.11.1994
(51) Int. Cl.: F28F 9/02, F28D 7/16

(54) **ECHANGEUR DE CHALEUR POUR FLUIDE CONTAMINE**
WÄRMETAUSCHER FÜR KONTAMINIERTE FLÜSSIGKEIT
HEAT EXCHANGER FOR A CONTAMINATED FLUID

(43) Date de publication de la demande: 06.11.1996
(73) Titulaire: ELECTRICITE DE FRANCE, 92141 Clamart Cedex (FR)
(72) Inventeur: REMY, François, Noel, F-69290 Saint-Genis-les-Ollières (FR); GRANDCLEMENT, Patrick, F-69003 Lyon (FR)
(74) Mandataire: Eidelsberg, Victor Albert
(86) Numéro de dépôt international: FR9401375
(87) Numéro de publication internationale: WO9617216

(56) Documents cités:
- FR-A- 2 132 817
- FR-A- 2 431 346
- FR-A- 2 705 769
- US-A- 3 850 231

## Description

La présente invention concerne les dispositifs d'échange de chaleur et notamment ceux destinés à refroidir un fluide chaud qui a été contaminé par des substances radioactives et qui sort de l'enceinte d'un réacteur nucléaire.

Dans les centrales nucléaires, on connaît des dispositifs de refroidissement de fluide chaud et contaminé qui utilisent un échangeur de chaleur intermédiaire.

Ce type de dispositifs est constitué d'un premier échangeur de chaleur, appelé généralement échangeur de chaleur intermédiaire, qui réalise un premier échange de chaleur, entre le fluide chaud et contaminé sortant du réacteur et un premier fluide de refroidissement, et un second échangeur de chaleur qui réalise un second échange de chaleur entre le premier fluide de refroidissement et un second fluide de refroidissement, ce dernier étant déversé à l'extérieur.

En utilisant ces dispositifs à échangeur de chaleur intermédiaire, on s'assure une double protection de l'environnement extérieur contre les fuites radioactives. En effet, pour qu'une contamination ait lieu, il faut que les substances radioactives passent au travers de deux parois de séparation d'échange de chaleur (une par échangeur).

Comme le fluide de refroidissement et le fluide chaud qui passent dans un échangeur de chaleur ont des températures différentes, celui-ci est souvent soumis à des gradients de température et à des phénomènes thermiques transitoires de grandes amplitudes pendant les périodes d'utilisation normale du réacteur nucléaire et encore plus grandes lorsque survient un accident.

L'un des buts principaux des concepteurs de centrales nucléaires est de rendre l'échangeur de chaleur intermédiaire aussi résistant mécaniquement que possible aux contraintes qui lui sont imposées, en raison de différences entre les déformations des tubes de circulation du fluide de refroidissement et celles de la calandre de l'échangeur, parcouru par le fluide chaud.

A cet effet, on a prévu un soufflet et une paroi déformable (brevets français N°712 359 et N°1286722) dans l'échangeur de chaleur intermédiaire, qui ont pour fonction d'encaisser les déformations mentionnées ci-dessus. De même le brevet US-A N°3850231 propose un dispositif ayant un échangeur de chaleur intermédiaire dans lequel sont prévus deux soufflets que le fluide chaud doit traverser avant de pouvoir contaminer le fluide de refroidissement et un moyen, logé dans l'espace clos défini par les deux soufflets, la calandre et la tête flottante, pour détecter la fuite du fluide chaud à travers le premier soufflet.

Le brevet français FR-A-1286722 et le brevet US-A-3850231 permettent effectivement d'améliorer la résistance aux déformations mécaniques dues à la dilatation en introduisant un soufflet qui encaisse ces déformations. Cependant, dans les échangeurs de chaleur selon ces deux brevets, l'étanchéité au fluide chaud contaminé est diminuée du fait que le fluide chaud contaminé est en contact direct avec le soufflet au travers duquel il peut fuir plus facilement.

Certes, selon le brevet US-A-3850231, le fluide chaud doit maintenant traverser deux soufflets, au lieu d'un selon le brevet anglais, avant de contaminer le fluide de refroidissement, mais cela n'empêche qu'en partie la possibilité de contamination du fluide froid. En effet, si le fluide chaud peut fuir à travers le premier soufflet, il en fera de même à travers le second dans un délai plus ou moins bref. Dans le cas d'un fonctionnement normal du réacteur, il faudra, dès détection de la première fuite, arrêter les opérations, entraînant des surcoûts importants, et dans le cas d'un accident de fonctionnement d'un réacteur, la contamination aura lieu dès que le fluide chaud aura traversé le second soufflet.

La faible étanchéité de ces échangeurs de chaleur intermédiaire de l'art antérieur ne permet pas de concevoir un dispositif d'échange de chaleur réacteur-extérieur qui ne soit formé que d'un seul échangeur de chaleur.

La présente invention vise un dispositif d'échange de chaleur qui a des caractéristiques de résistance mécanique aux déformations dues au gradient de température qui sont aussi bonnes que celles des échangeurs de l'art antérieur et qui, tout en ne comportant qu'un seul échangeur de chaleur, a des caractéristiques d'étanchéité nettement améliorées, de sorte que ce dispositif d'échange de chaleur, à un seul échangeur de chaleur, peut être placé dans des circuits de secours d'un réacteur nucléaire pour assurer le refroidissement du fluide chaud contaminé sortant de l'enceinte du réacteur par un fluide de refroidissement, directement issu de l'environnement extérieur, y compris dans les centrales nucléaires anciennes manquant de place pour loger un dispositif à deux échangeurs.

L'échangeur de chaleur conçu selon l'invention comprend les caractéristiques de la revendication 1.

Le contact soufflet-fluide chaud qui existait selon les brevets de l'art antérieur et qui constituait un point faible d'étanchéité aux substances radioactives est, dans l'échangeur de chaleur, selon l'invention, supprimé. Il lui a été substitué selon l'invention un contact fluide chaud-plaque sertie et soudée à la calandre nettement plus étanche aux substances radioactives. Cette étanchéité est due au fait que les extrémités des tubes sont soudées et serties à la plaque tubulaire sur toute l'épaisseur de celle-ci et que la plaque tubulaire elle-même est soudée et sertie sur toute la périphérie à la calandre.

Ces soudages pouvaient faire craindre que la plaque tubulaire soit très sensible aux contraintes thermiques qui auraient du porter atteinte à l'étanchéité.

Or, en prévoyant un soufflet pourtant éloigné de l'espace réservé au fluide chaud mais néanmoins suffisamment proche de la plaque tubulaire, on est parvenu à absorber suffisamment les contraintes thermiques pour que la plaque tubulaire soit protégée de leur effet néfaste, en sorte que le soufflet protège la plaque tubulaire des contraintes thermiques, tandis que la plaque tubulaire protège le soufflet du contact avec du fluide chaud.

Selon un mode de réalisation préféré de l'invention, le soufflet est plus proche selon l'axe de la calandre de la plaque tubulaire soudée et sertie à la calandre que du sommet de la tête flottante. Les déformations dues au gradient de températures étant les plus importantes au niveau du contact de la plaque tubulaire et de la calandre, le fait que le soufflet est au voisinage immédiat de la plaque tubulaire assure que le soufflet encaissera les déformations les plus importantes le plus rapidement possible. Ainsi, selon le mode de réalisation préféré de l'invention, l'échangeur de chaleur est plus étanche et plus résistant mécaniquement que ceux de l'art antérieur, et en particulier, que ceux selon les brevets FR-A-1286722 et US-A-3850231.

Selon un autre mode de réalisation préféré de l'invention, le raccord associé au soufflet est du même côté de la calandre que le raccord d'entrée du fluide chaud, en particulier, sur la même génératrice de la calandre. Il s'ensuit que le soufflet est à proximité la plus immédiate possible du point de la zone de contact fluide chaud-plaque tubulaire où le gradient de températures est maximal. En plaçant le soufflet aussi près que possible de ce point de la plaque, on s'assure une efficacité encore plus grande du soufflet à encaisser les déformations.

Ainsi, les caractéristiques d'étanchéité et de résistance mécanique de l'échangeur de chaleur selon l'invention permettent de l'utiliser dans un circuit de secours d'une enceinte d'un réacteur nucléaire qui, dans le cas d'un accident, refroidit le fluide chaud contaminé sortant de l'enceinte par un fluide de refroidissement directement déversable à l'extérieur.

Dans le cas des dispositifs de l'art antérieur, cela n'est pas possible et ces dispositifs doivent être constitués d'au moins deux échangeurs de chaleur afin d'assurer une étanchéité convenable. L'échangeur de chaleur selon l'invention permet ainsi de diminuer les coûts de fabrication d'une centrale nucléaire ou de rénovation des centrales anciennes.

A la figure du dessin annexé, donné uniquement à titre d'exemple, est représenté un mode de réalisation d'un échangeur de chaleur selon l'invention.

L'échangeur de chaleur représenté comporte une calandre 1 comportant un faisceau de tubes 2 sensiblement droits pour le passage du fluide de refroidissement. Ce faisceau de tubes 2, qui n'est représenté que partiellement, est monté entre des plaques tubulaires 3. Les tubes 2 sont soudés et sertis sur toute l'épaisseur des plaques tubulaires 3. La calandre 1 est terminée par une tête 4 dans laquelle est prévu un raccord 9 d'entrée (de sortie) du fluide de refroidissement. Un tête 5 est montée flottante la calandre 1. Il est prévu sur la calandre un raccord d'entrée (de sortie) du fluide chaud contaminé. Un raccord 8 de sortie (d'entrée) du fluide refroidissement est prévu sur la tête 5 montée flottante. Le raccord 8 est constitué pour partie d'un soufflet 10.

On définit :
- ZZ', l'axe principal de la calandre 1 cylindrique,
- XX', l'axe du raccord 8 prévu dans la tête flottante,
- YY', l'axe du raccord 7 prévu dans la calandre pour l'écoulement d'entrée (de sortie) du fluide chaud

Le raccord 8, selon l'axe ZZ', est plus près de la plaque tubulaire 3 que du sommet de la tête flottante 5.

Il s'ensuit que le soufflet 10 encaisse plus rapidement les déformations ayant lieu dans la zone de raccord de la plaque tubulaire avec la calandre, zone où le gradient de température est maximal.

Dans le mode de réalisation préféré, l'angle formé dans un plan normal à l'axe ZZ' entre la projection de l'axe XX' sur le plan et la projection de l'axe YY' sur ce même plan est nul. Le soufflet se trouve ainsi aussi proche que possible de la zone où le gradient de température est maximal, ce qui lui permet d'encaisser rapidement les déformations.

## Revendications

1. Echangeur de chaleur, destiné à échanger de manière indirecte de la chaleur entre un fluide chaud et contaminé à refroidir et un fluide de refroidissement, comprenant une calandre (1) cylindrique, définissant un récipient, terminée par une tête (4) dans laquelle est ménagée un raccord (9) d'entrée du fluide de refroidissement, une paire de plaques tubulaires (3) montées dans le récipient, l'une étant fixée rigidement à la calandre et l'autre définissant avec un capot de fermeture une tête flottante (5) dans laquelle débouche un raccord (8) de sortie pour le fluide de refroidissement, un faisceau de tubes (2) sensiblement parallèles dont les deux extrémités sont fixées aux plaques tubulaires, un raccord (7) d'entrée dans le récipient du fluide chaud contaminé, ménagé dans la calandre entre les plaques tubulaires, un raccord (6) de sortie du récipient du fluide chaud contaminé, ménagé dans la calandre entre les plaques tubulaires, le raccord (8) d'écoulement du fluide de refroidissement constitué au moins en partie d'un soufflet (10), caractérisé en ce que les tubes (2) formant le faisceau de tubes sont soudés et sertis sur toute l'épaisseur de la plaque tubulaire qui définit avec le capot de fermeture la tête flottante (5) et cette plaque tubulaire est également soudée et sertie à la calandre sur toute sa périphérie.

2. Echangeur de chaleur selon la revendication 1, caractérisé en ce que le raccord (8) constitué au moins en partie d'un soufflet (10) est, selon l'axe de la calandre, plus près de la plaque tubulaire qui est soudée et sertie à la calandre que du sommet de la tête flottante.

3. Echangeur de chaleur selon la revendication 1 ou 2, caractérisé en ce que le raccord (8) et le raccord (7) sont sur une même génératrice du cylindre.

## Claims

1. Heat exchanger intended for indirectly exchanging heat between a contaminated hot fluid which is to be cooled and a cooling fluid, comprising a cylindrical calender (1) defining a container, which terminates in a head (4) in which is provided an inlet connector (9) for the cooling fluid, a pair of tube plates (3) mounted in the container, one of which is rigidly fixed to the calender while the other defines, with a closure cap, a floating head (5) into which an outlet connector (8) for the cooling fluid opens, a bundle of substantially parallel tubes (2) the two ends of which are fixed to the tube plates, an inlet connector (7) entering the container containing the contaminated hot fluid, provided in the calender between the tube plates, an outlet connector (6) leaving the container containing the contaminated hot fluid, provided in the calender between the tube plates, the connector (8) for the flow of cooling fluid consisting at least partly of a bellows (10), characterised in that the tubes (2) forming the tube bundle are welded and crimped over the entire length of the tube plate which, with the closure cap, defines the floating head (5) and this tube plate is also welded and crimped to the calender over its entire periphery.

2. Heat exchanger according to claim 1, characterised in that, along the axis of the calender, the connector (8) consisting at least partly of a bellows (10) is closer to the tube plate which is welded and crimped to the calender than to the top of the floating head.

3. Heat exchanger according to claim 1 or 2, characterised in that the connector (8) and the connector (7) are on the same generatrix of the cylinder.

## Patentansprüche

1. Wärmetauscher zur indirekten Wärmeübertragung zwischen einem zu kühlenden heißen, kontaminierten Fluid und einem Kühlfluid, aufweisend einen zylindrischen Mantel (1), welcher einen Behälter bildet und an einem Ende einen Kopf (4) trägt, in dem ein Einlaßstutzen (9) für das Kühlfluid angebracht ist, ein Paar in dem Behälter montierter Rohrplatten (3), von denen eine fest mit dem Mantel verbunden ist und die andere mit einer Abschlußhaube einen Schwimmkopf (5) bildet, in dem ein Auslaßstutzen (8) für das Kühlfluid sitzt, ein Bündel von im wesentlichen zueinander parallelen Rohren (2), deren beide Enden an den Rohrplatten befestigt sind, einen Stutzen (7) für den Einlaß des kontaminierten, heißen Fluids in den Behälter, der zwischen den Rohrplatten in den Mantel eingearbeitet ist, einen Stutzen (6) für den Auslaß des heißen, kontaminierten Fluids, der zwischen den Rohrplatten in den Mantel eingearbeitet ist, wobei der Stutzen (8) für den Auslaß des Kühlfluids zumindest teilweise aus einem Faltbalg (10) besteht,
**dadurch gekennzeichnet,** daß die Rohre (2), die das Rohrbündel bilden, über die gesamte Dicke der Rohrplatte gebördelt und angeschweißt sind, die mit der Abschlußhaube den Schwimmkopf (5) bildet, und daß diese Rohrplatte ebenfalls auf ihrer gesamten Umfangslinie gebördelt und angeschweißt ist.

2. Wärmetauscher nach Anspruch 1,
**dadurch gekennzeichnet,** daß der Stutzen (8), der zumindest teilweise aus einem Faltbalg (10) besteht, von der Achse des Mantels aus gesehen näher bei der an den Mantel gebördelten und angeschweißten Rohrplatte liegt als beim Scheitel des Schwimmkopfs.

3. Wärmetauscher nach Anspruch 1 oder 2,
**dadurch gekennzeichnet,** daß der Stutzen (8) und der Stutzen (7) auf derselben Mantellinie des Zylinders liegen.
